# EUROPÄISCHE PATENTANMELDUNG

(11) **EP 0 034 646 A1**
(43) Veröffentlichungstag der Anmeldung: **02.09.1981**
(21) Anmeldenummer: 80103980.1
(22) Anmeldetag: 10.07.1980
(51) Int. Cl.: C25D 5/02, C25D 7/00, B05D 7/14

(54) **Verfahren zum partiellen Versilbern von Besteckteilen**

(30) Priorität: 21.02.1980 DE 3006569
(71) Anmelder: WÜRTTEMBERGISCHE METALLWARENFABRIK AG., D-7340 Geislingen/Steige (DE)
(72) Erfinder: Schlegel, Hans, Dr. Dipl.-Chem., D-7900 Ulm/Do. (DE); Nowotny, Theodor, D-7340 Geislingen/Steige (DE)
(74) Vertreter: Grünecker, Kinkeldey, Stockmair & Schwanhäusser Anwaltssozietät

(57) **Zusammenfassung**

Die Erfindung bezieht sich auf ein Verfahren zum partiellen Versilbern von Besteckteilen. Es soll damit ein exakter Abschluß zwischen Versilberung und nicht zu versilbernder Oberfläche erreicht und die Versilberung am fertig zusammengefügten und geschliffenen Werkstück vorgenommen werden können. Zu diesem Zweck wird der nicht zu versilbernde Teil (4) mit Tauchlack (2) abgedeckt und gemäß der Erfindung zwischen der mit Tauchlack (2) abgedeckten und der zu versilbernden Oberfläche (3) eine Trennfläche (5) angeordnet, die durch den Tauchlack (2) weniger leicht als das Metall der abzudeckenden Oberfläche (4) benetzbar ist.

## Beschreibung

Die Erfindung bezieht sich auf ein Verfahren zum partiellen galvanischen Versilbern von Besteckteilen der im Oberbegriff von Anspruch 1 erläuterten Art.

Beim partiellen Versilbern von Besteckteilen besteht die Schwierigkeit darin, einen exakten, optisch einwandfreien Abschluß der Versilberung zu erreichen. Speziell bei der Herstellung von Tafelmessern mit versilbertem Heft kommt hinzu, daß na dem Einsetzen der Klinge in das Heft die Übergang stelle bündig verschliffen werden muß, d.h. der s genannte Kropf der Klinge muß bis auf das Profil Heftes zurückgeschliffen werden.

Das gegenwärtig in der Regel angewandte Verfahrer das Heft zuerst zu versilbern, dann die Klinge ei zusetzen und die Übergangsstelle bündig zu versct fen, ermöglicht einen optimalen Abschluß der ver: berten Oberfläche. Das nachfolgende Bündigschleif jedoch ist sehr aufwendig, da es nur von Hand aus führt werden kann und vom Arbeiter hohe Geschickl keit verlangt. Auch im günstigsten Falle bleibt, da die Silberschicht des Heftes nicht beschädigt den darf, am Klingekropf eine kleine Stufe stehei in der sich Speiserückstände festsetzen können.

Ein volles Versilbern des zusammengesetzten und schliffenen Messers, wobei der Silberüberzug von a Klinge mechanisch wieder entfernt werden muß, hat ebenfalls als nicht zweckmäßig erwiesen, da dieses Verfahren nur bei einer auf dem Klingenstahl nicht haftenden Weichversilberung anwendbar ist. Bei e Hartversilberung haftet der Silberüberzug wegen dabei verwendeten Unternickelung auch auf dem Kl genstahl so fest, daß er mechanisch nicht mehr e fernt werden kann.

Aus diesem Grunde hat es nicht an Versuchen gefe Heft und Klinge vor dem Versilbern zu verbinden Übergang stufenlos zu beschleifen und die Klinge nachfolgenden Versilbern auszunehmen.

In der deutschen Patentanmeldung P 28 29 776.9 ist ein Verfahren beschrieben, die Klinge gegenüber dem Heft elektrisch zu isolieren und beim Galvanisieren nur das Heft kathodisch zu kontaktieren. Gewisse Schwierigkeiten haben die Anwendung dieses Verfahrens in der Praxis bisher verhindert.

Die Übertragung der in der Galvanotechnik hinlänglich bekannten Lackabdeckung auf ein Verfahren zum partiellen Versilbern von Besteckteilen, speziell der Hefte von Tafelmessern, scheiterte bisher daran, daß es nicht gelang, beim Eintauchen der Klinge in den flüssigen Lack genau am Spalt zwischen Heft und Kropf einen exakten Abschluß der Abdeckung zu erzielen. Das liegt einerseits daran, daß es verfahrenstechnisch bei Serienfertigung äußerst schwer ist, Teile bis zu einer bestimmten, auf den Bruchteil eines Millimeters genau einzuhaltenden Marke in ein Bad einzutauchen. Andererseits ist es kaum möglich, die physikalischen Voraussetzungen für das Benetzen der Klingenoberfläche mit Tauchlack bei allen Teilen konstant zu halten. Beim Eintauchen der Klinge weicht der Lack an der Berührungsstelle zunächst etwas zurück, um dann, wenn sich die Klinge nicht weiter bewegt, an dieser hochzusteigen und den für die jeweilige Grenzflächenspannung zwischen Klingenmaterial und Tauchlack charakteristischen Randwinkel auszubilden, wobei die Grenzflächenspannung von den Oberflächenspannungen der beteiligten Partner abhängt. Bei praktischen Versuchen hat sich gezeigt, daß der sich ausbildende Randwinkel zwischen Klingenmaterial und Lack mit der geforderten Genauigkeit nicht voraussehbar ist. Teilweise ändert er sich sogar über die Oberfläche eines einzigen Teiles, d.h. bei absolut konstantem Niveau des Tauchlackbades kann der Lackabschluß mehr oder weniger gezahnt sein und den Spalt zwischen Klingenkropf und Heft nicht überall erreichen. Die Ursache dafür dürfte hauptsächlich in der sich ändernden Oberflächenspannung des zu benetzenden Materials liegen. Jede Verunreinigung auf der Klingenoberfläche, seien es Schweißspuren von Fingerabdrücken oder Fettrückstände von Schleifmitteln, können die Grenzflächenspannung örtlich so verändern, daß der gleiche Lack auf einer Klinge benetzend wirkt, auf der anderen nicht und sogar auf ein und derselben Klinge, über den Umfang gesehen, unterschiedlich benetzt. Die Folge ist, daß der Randwinkel, und damit die Eintauchtiefe des abzudeckenden Teils, nicht mit der geforderten Exaktheit vorherbestimmt werden kann und der Tauchlacküberzug entweder nicht bis zur festgelegten Marke, d.h. zum Spalt zwischen Klinge und Heft reicht, oder über diese hinausgeht, bzw. beide Fehler zusammen auftreten.

Der Erfindung liegt die Aufgabe zugrunde, ein Verfahren zum partiellen Versilbern von Besteckteilen so auszugestalten, daß ein exakter Abschluß zwischen Versilberung und nicht zu versilbernder Oberfläche erreicht wird, und die Versilberung, insbesondere bei der Herstellung von Tafelmessern, am fertig zusammengefügten und verschliffenen Werkstück vorgenommen werden kann.

Die Aufgabe wird erfindungsgemäß durch die kennzeichnenden Merkmale des Hauptanspruchs gelöst. Durch die Anordnung einer vom Tauchlack schlecht bzw. überhaupt nicht benetzbaren Trennfläche wird das unkalkulierbare Benetzungsverhalten des Tauchlackes gepuffert, so daß unterschiedliche Grenflächenspannungen und in gewissen Grenzen auch unterschiedliche Eintauchtiefen abgefangen werden können, d.h. die Tauchvorrichtung muß nicht mehr so genau justiert werden, bzw. das Bedienungspersonal beim manuellen Tauchen nicht mehr so exakt in der Bewegung innehalten.

Bei der Herstellung von Tafelmessern und anderen aus mehreren Teilen zusammengesetzten Besteckteilen, bei denen die Versilberung genau an der Übergangsstelle von einem Teil zum anderen enden soll, ist es nach Anspruch 2 besonders vorteilhaft, zwischen jeweils zwei zu verbindenden Teilen eine Trennscheibe einzulegen, deren Umfangsfläche als Trennfläche fungiert.

Gemäß Unteranspruch 3 besteht die Trennfläche vorteilhafterweise aus Polytetrafluoräthylen. Bei Verwendung dieses Werkstoffes hat sich überraschenderweise gezeigt, daß gemäß Unteranspruch 4 eine Dicke von nur 0,2 mm, mindestens jedoch 0,1 mm, ausreicht, um die gewünschten Eigenschaften zu erhalten.

Der Erfindungsgedanke wird nachstehend anhand der Zeichnungen näher erläutert. Es zeigen:
Fig. 1 das Eintauchen eines Messers in einen Tauchlack,
Fig. ? eine vergrößerte Darstellung des Tauchlackabschlusses ohne Trennfläche und
Fig. 3 eine vergrößerte Darstellung des Tauchlackabschlusses mit Trennfläche.

Aus Fig. 1 ist eine Tauchvorrichtung mit einem schematisch dargestellten Einspannkopf 1 und einem Tauchlackbad 2 für ein Messer,bestehend aus einem Heft 3 und einer Klinge 4,ersichtlich. Beim Zusammenfügen von Klinge 4 und Heft 3, entweder durch "Einbleien", durch Einkleben mit Kunststoffklebern oder durch Verbinden mit Zementmassen, wird zwischen Klinge 4 und Heft 3 eine etwas überstehende Trennscheibe 5 eingelegt. Klinge 4 und Heft 3 werden während der Aushärtung der Verbindungsmassen fest zusammengedrückt, wobei die Trennscheibe 5 zusätzlich die Funktion der Abdichtung des Spaltes übernimmt. Nach dem Aushärten der Verbindungsmasse werden die Messer bündig geschliffen. Hierbei wird auch die Trennscheibe bis auf das Niveau der Messerheftoberfläche abgetragen.

Beim Eintauchen der Klinge 4 bis kurz unterhalb der Übergangsstelle zum Heft 3 in den Tauchlack 2 bildet sich bei einem Messer ohne Trennscheibe 5 nach einer kurzen Verweilzeit der in Fig. 2 ersichtliche Meniskus b mit dem Randwinkel Θ <90° aus, der, wie schon angeführt, abhängig ist von dem Verhältnis der Oberflächenspannungen zwischen dem Tauchlack 2 und der Klinge 4. Ein Randwinkel Θ < 90°, wie im vorliegenden Falle, bedeutet, daß die Oberflächenspannung des abzudeckenden Materials groß gegenüber der Oberflächenspannung des Tauchlackes ist, die Klingenoberfläche wird benetzt. Durch Verunreinigungen kann die Oberflächenspannung der Klinge so verringert werden, daß sich der Randwinkel auf Θ > 90° vergrössert und die Tauchbadoberfläche gemäß Kurve a verläuft. Der Lackabschluß bewegt sich demnach trotz konstantem Niveau A des Tauchbades innerhalb der Grenzen c.

Wird ein Messer mit einer Trennscheibe 5 bis zur Übergangsstelle von der Klinge 4 zum Heft 3 in das Tauchbad 2 eingetaucht, wie aus Fig. 3 ersichtlich, verhindert die Trennscheibe 5 auch nach der Verweilzeit die Ausbildung eines Meniskus, da für nicht benetzbare Oberflächen Θ > 90° ist. Die Klinge 4 kann demnach bis zur Trennscheibe 5 in das Tauchbad eingetaucht werden, ohne daß der Tauchlack an der Oberfläche unkalkulierbar hochsteigt. Außerdem kann durch diese "Bremswirkung" ein kurzzeitig tieferes Eintauchen in den Grenzen zwischen dem Niveau B und C in den Tauchlack abgefangen werden, so daß die Tauchvorrichtung nicht mehr so genau justiert werden muß, bzw. das Bedienungspersonal beim manuellen Tauchen nicht mehr so genau in der Bewegung innehalten muß.

Bei der Herstellung von ^{T}afelmessern werden an den Werkstoff für die Trennscheibe 5 außer einer schlechten Benetzbarkeit noch weitere Anforderungen gestellt. Er muß mechanisch sehr stabil, beständig gegen alle Arten von Lebens- und Reinigungsmitteln, sowie gegen Temperatureinflüsse bis etwa 200° C und auch in sehr dünner Schicht noch wirksam sein. Diese Eigenschaften besitzt in hohem Maße das Polytetrafluoräthylen. Bei praktischen Versuchen mit einer Trennscheibe aus PTFE wurde gefunden, daß eine Trennschicht von nur 0,2 mm Dicke ausreicht, um ein optimales Ergebnis zu erzielen. Eine derart dünne Trennschicht ist auch beim fertigen Messer kaum sichtbar und stört somit den ästhetischen Gesamteindruck in keiner Weise.

Für den Erfolg des erfindungsgemäßen Verfahrens ist es nicht unbedingt erforderlich, daß eine zwischengelegte Trennscheibe verwendet wird. Die Trennfläche kann z.B. auch aus einem auf die Oberfläche aufgebrachten oder in eine bestehende Nut eingelegten Materialstreifen bestehen. Ebenso kann, wenn das Werkstück weniger thermisch, chemisch oder mechanisch belastet wird, ein billigerer Werkstoff mit gleichen Benetzungseigenschaften verwendet werden.

## Patentansprüche

1. Verfahren zum partiellen galvanischen Versilbern von Besteckteilen, insbesondere des Heftes eines Tafelmessers, wobei ein Teil der Oberfläche, insbesondere die Klinge, vor dem Versilbern mit einem galvanofesten Tauchlack abgedeckt wird, dadurch gekennzeichnet, daß zwischen der mit Tauchlack abzudeckenden und der zu versilbernden Oberfläche eine Trennfläche vorgesehen wird, die aus einem durch den Tauchlack weniger leicht als das Metall der abzudeckenden Oberfläche benetzbaren Werkstoff gefertigt wird.

2. Verfahren nach Anspruch 1, dadurch gekennzeichnet, daß als Trennfläche die Umfangsfläche einer zwischen Klingenkropf und Heft eingelegten Trennscheibe verwendet wird.

3. Verfahren nach den Ansprüchen 1 und 2, dadurch gekennzeichnet, daß eine Trennscheibe aus Polytetrafluoräthylen verwendet wird.

4. Verfahren nach den Ansprüchen 1 bis 3, dadurch gekennzeichnet, daß eine Trennscheibe mit einer Dicke von mindestens 0,1 mm, vorzugsweise 0,2 mm, verwendet wird.
